# FASCICULE DE BREVET EUROPEEN

(11) **EP 0 051 098 B1**
(45) Date de publication et mention de la délivrance du brevet: **17.04.1985**
(21) Numéro de dépôt: 80401565.9
(22) Date de dépôt: 03.11.1980
(51) Int. Cl.: H01R 17/12

(54) **Connecteur pour câble coaxial**
Koaxialkabelverbinder
Coaxial cable connector

(43) Date de publication de la demande: 12.05.1982
(73) Titulaire: LES CABLES DE LYON Société anonyme dite:, 69353 Lyon Cedex 2 (FR)
(72) Inventeur: Labbe, Jacques, F-92250 La Garenne Colombes (FR); Bernollin, Roland, F-07270 Lamastre (FR)
(74) Mandataire: Weinmiller, Jürgen

## Description

### Connecteur pour câble coaxial

La présente invention concerne un connecteur pour câble coaxial.

On sait que dans le domaine des hautes fréquences les dispositifs connecteurs pour câbles doivent à la fois assurer la connexion sans perturber les caractéristiques électriques, tout en présentant une bonne résistance mécanique.

En outre de tels connecteurs doivent souvent également présenter une étanchéité absolue, notamment dans le cas d'applications sousmarines où ils peuvent se trouver soumis à des pressions hydrostatiques élevées.

Dans les connecteurs connus, la fonction connexion électrique entre un câble coaxial classique et le connecteur lui-même se trouve dissociée de la fonction de reprise de l'effort mécanique s'exerçant au niveau du câble et du connecteur. A cet effet, on associe d'une part une armure ou une tresse métallique au câble, et d'autre part des moyens mécaniques classiques au connecteur, par exemple un serre-câble.

De telles dispositions se révèlent d'une structure complexe, d'une géométrie encombrante, et d'un coût de réalisation élevé.

La Demanderesse a donc cherché à réaliser un connecteur apte à assurer simultanément la fonction connexion électrique et la fonction de reprise de l'effort mécanique tout en assurant une étanchéité absolue et une rigidité diélectrique élevée, pour un câble coaxial comprenant de l'intérieur vers l'extérieur, un conducteur central ou âme, un revêtement électroniquement isolant, un conducteur externe et une gaine. Le connecteur selon l'invention comporte une carcasse extérieure entourant un manchon-écran isolant disposé autour d'une attache conductrice dont l'extrémité arrière est liée au moyen d'une frette au conducteur externe dudit câble, ladite attache conductrice entourant elle même d'une part à son extrémité avant un conducteur annulaire débouchant à l'extrémité avant du connecteur et d'autre part à sa partie médiane deux pièces concentriques de sections coniques entre lesquelles est assujettie l'extrémité dudit revêtement électroniquement isolant, lesdites pièces coniques étant serrées au moyen d'un organe de serrage venant en butée sur une entretoise, une chemise isolante étant disposée entre ledit conducteur annulaire, ladite attache conductrice et une pièce annulaire liée à la partie avant de ladite carcasse extérieure et entourant l'extrémité avant du connecteur, une .pièce isolante étant en outre disposée à l'extrémité avant dudit connecteur annulaire et une broche connectée à l'âme dudit câble, des canons isolants étant par ailleurs prévus autour de ladite âme dans la partie centrale du connecteur.

D'autres caractéristiques et avantages de l'invention ressortent de la description qui suit donnée à titre d'exemple purement illustratif mais nullement limitatif en référence aux dessins annexés dans lesquels:
La figure 1 représente une structure de câble auquel est adapté le connecteur selon l'invention.
La figure 2 représente une vue extérieure du connecteur selon l'invention.
Les figures 3A et 3B représentent en demi- coupe longitudinale le connecteur selon l'invention.

On a donc représenté figure 1 une structure de câble 7 auquel est adapté le connecteur selon l'invention, structure d'ailleurs décrite par la Demanderesse dans la demande de brevet fran- cais n° 24 14 243 du 10 janvier 1978 et dans la demande de premier certificat d'addition N° 24 47 081 du 18 janvier 1979 pour "Câble électrique à élément porteur longitudinal".

Une télle structure comprend un conducteur central ou âme 1 formé par exemple de sept fils toronnés de cuivre rouge, non rétreint. Ce conducteur est entouré d'un revêtement électroniquement isolant formé de 6 cordes 2 de la marque "Cef" formées par de fines fibres de polyamide aromatique de la marque "Kevlar" commercialisée par Dupont de Nemours, imprégnées d'une résine durcissable et tressées. Ces cordes sont noyées dans un isolant 3 en polyéthylène non représenté par des hachures pour plus de clarté de la figure. Le conducteur externe est constitué par une tresse 4 de fils de cuivre rouge. L'ensemble est entouré d'une gaine 5 en polychlorure de vinyle ou en polyéthylène.

Les figures 2, 3A et 3B représentent le connecteur selon l'invention du câble 7 arrivant à la partie arrière dudit connecteur.

Ce connecteur présente une forme générale cylindrique. Il comporte une carcasse extérieure métallique 10 solidarisée à une bride 11 percée par exemple de 6 alésages 12 aptes à recevoir les boulons de fixation du connecteur (non représentés). La carcasse 10 entoure un manchon-écran électriquement isolant 13. Ce manchon 13 entoure lui-même une attache conductrice 14 s'étendant sensiblement de la partie médiane à la partie avant du manchon-écran. Par ailleurs, un joint presse-étoupe extérieur 15 coopère avec des rondelles 16, l'ensemble étant disposé entre la partie arrière de la carcasse 10 et le manchon 13. Ce presse-étoupe 15 est serré au moyen d'un écrou extérieur évidé 17.

Ladite attache conductrice 14 est disposée par l'intermédiaire de son extrémité avant autour d'un conducteur annulaire 18 débouchant à l'extrémité avant du connecteur et, par l'intermédiaire de sa partie médiane, elle assujettit deux pièces de sections coniques concentriques 19 et 20.

De plus un joint presse-étoupe interne 21 coopère avec des rondelles 22, l'ensemble étant disposé entre la partie arrière du manchon 13 et le câble 7; ce joint est serré au moyen d'un écrou intérieur 23.

Les figures montrent également une pièce de guidage 24 disposée autour du câble 7, à l'intérieur de l'évidement de l'écrou 17. Une telle pièce a pour objet d'éviter toute contrainte de flexion sur ledit câble.

La référence 25 désigne une pièce apte à assurer le serrage des pièces coniques 19 et 20, cette pièce 25 venant également en butée sur une entretoise 26 par l'intermédiaire d'une rondelle souple 27 ou d'un empilage de rondelles métalliques dont la longueur exacte est définie au moment du montage de la connexion et permet ainsi de rattraper le jeu au maximum.

On a référencé en 28 une chemise isolante disposée entre le conducteur annulaire 18, l'attache 14 et une pièce 29 dite sortie du connecteur. Cette sortie 29 est fixée au moyen de vis 30 à la carcasse 10, des joints d'étanchéité 31 et 32 étant disposés dans des logements ménagés respectivement dans les parties avant de la carcasse et de ladite pièce de sortie 29.

On voit en outre à l'avant du connecteur une pièce isolante 33 disposée entre le conducteur annulaire 18 et une broche 34 montée à l'intérieur du conducteur annulaire 18.

Enfin des canons isolants tels que 35, 36 et 37 sont prévus au contact et autour de l'âme 1 du câble (non représentée) au centre du connecteur.

La connexion des divers constituants du câble 7 au dispositif connecteur selon l'invention est effectuée de la façon suivante:

Le câble 7 est introduit dans la partie arrière du connecteur.

Le conducteur central ou âme 1 (non apparent sur les figures) est connecté directement à la broche 34 de l'avant du connecteur. L'extrémité des cordes 2 de Kevlar sont assujetties entre les pièces de section conique 19 et 20, un composé isolant polymérisable 38 étant avantageusement coulé dans des espaces définis par lesdites pièces 19 et 20, l'attache 14, la pièce 25, et les canons isolants 35 et 37, une canule 40 étant également prévue pour maintenir les cordes de Kevlar 2. En outre, cette canule 40 dont une extrémité est insérée sous la tresse 4 du câble a également pour but de renforcer mécaniquement ledit câble évitant ainsi son écrasement sous la pression exercée par le joint 21. Elle assure également la continuité de l'écran et la conservation de l'impédance.

On voit également que l'extrémité de la tresse 4 est frettée et soudée sur l'extrémité arrière de l'attache conductrice 14.

En ce qui concerne la gaine 5, elle est arrêtée sensiblement au niveau de l'extrémité de la canule 40 et maintenue par la frette de la tresse 4.

Si l'on considère maintenant l'avant du connecteur, on voit donc que le potentiel de l'âme 1 du câble est recueilli à la broche 34 et que le potentiel de la tresse 4 est recueilli au niveau du conducteur annulaire 18 par l'intermédiaire de l'attache conductrice 14.

On voit donc que par sa structure le connecteur selon l'invention assure simultanément diverses fonctions:

En premier lieu il permet à sa sortie d'obtenir trois potentiels séparés, à savoir le potentiel de l'âme 1 du câble, le potentiel de la tresse 4, et le potentiel de la carcasse 10, tout en conservant l'impédance électrique du câble, l'écart entre lesdits potentiels pouvant être de 10 KV au moins.

En outre la mise en oeuvre d'un manchon-écran 13 assure en plus de la séparation des potentiels la transmission de l'effort mécanique de compression, cet effort pouvant être au moins de 2000 kg.

Par ailleurs, l'utilisation de joints et presse- étoupes permet d'assurer son étanchéité à des pressions extérieures de l'ordre de 100 bars minimum.

Il trouve des applications particulièrement avantageuses dans les techniques haute fréquence sous marines.

## Revendications

1. Connecteur pour câble coaxial, ledit câble comprenant de l'intérieur vers l'extérieur un conducteur central ou âme (1), un revêtement électroniquement isolant, un conducteur externe (4) et une gaine (5), caractérisé par le fait que ledit connecteur comporte une carcasse extérieure (10) entourant un manchon-écran isolant (13) disposé autour d'une attache conductrice (14) dont l'extrémité arrière est liée au moyen d'une frette au conducteur externe (4) dudit câble, ladite attache conductrice entourant elle-même d'une part à son extrémité avant un conducteur annulaire (18) débouchant à l'extrémité avant du connecteur et d'autre part à sa partie médiane deux pièces concentriques de sections coniques (19, 20) entre lesquelles est assujettie l'extrémité dudit revêtement électroniquement isolant, lesdites pièces coniques étant serrées au moyen d'un organe de serrage (25) venant en butée sur une entretoise (26), une chemise isolante (28) étant disposée entre ledit conducteur annulaire, ladite attache conductrice, et une pièce annulaire (29) liée à la partie avant de ladite carcasse extérieure et entourant l'extrémité avant du connecteur, une pièce isolante (33) étant en outre disposée à l'extrémité avant dudit connecteur annulaire et une broche (34) connectée à l'âme dudit câble, des canons isolants (35, 36, 37) étant par ailleurs prévus autour de ladite âme dans la partie centrale du connecteur.

2. Connecteur selon la revendication 1, caractérisé par le fait qu'il comporte des espaces aménagés entre lesdites pièces de sections coniques, ladite attache conductrice, ladite pièce isolante et lesdits canons isolants, lesdits espaces étant garnis d'un composé isolant (38).

3. Connecteur selon l'une des revendications 1 ou 2, caractérisé par le fait qu'il comporte d'une part un joint presse-étoupe extérieur (15) disposé entre les parties arrières de ladite carcasse et dudit manchon écran, et serré par un écrou évidé (17), et d'autre part un joint presse-étoupe (21) intérieur disposé entre la partie arrière dudit manchon écran (13) et le câble.

4. Connecteur selon l'une des revendications 1 à 3, caractérisé par le fait qu'il comporte une pièce (24) de guidage du câble disposée dans l'évidement de l'écrou de serrage dudit presse-étoupe extérieur.

5. Connecteur selon l'une des revendications 1 à 4, caractérisé par le fait qu'il comporte des joints d'étanchéité (31, 32) disposés dans des logements ménagés dans les parties avant de la carcasse et de la pièce annulaire liée à la partie avant de ladite carcasse.

6. Connecteur selon l'une des revendications 1 à 5, caractérisé par le fait qu'il comporte une canule (40) dont une extrémité est insérée sous le conducteur externe dudit câble, ladite canule étant apte à maintenir ledit revêtement électroniquement isolant tout en assurant la continuité du conducteur externe dudit câble et la conservation de l'impédance.

## Patentansprüche

1. Verbinder für ein Koaxialkabel, das von innen nach außen einen zentralen Leiter oder eine Seele (1), eine elektronisch isolierende Schicht, einen äußeren Leiter (4) und eine Hülle (5) aufweist, .dadurch gekennzeichnet, daß der Verbinder ein äußeres Gehäuse (10) aufweist, das eine isolierende Schirm-Manschette (13) umgibt, die um eine leitende Befestigung (14) angeordnet ist, von der das hintere Ende mittels eines Schrumpfrings mit dem äußeren Leiter (4) des Kabels verbunden ist, wobei diese Befestigung ihrerseits einerseits an ihrem vorderen Ende einen ringförmigen Leiter (18), der am vorderen Ende des Verbinders mündet, und andererseits an ihrem mittleren Teil zwei konzentrische Stücke konischen Querschnitts (19, 20) umgibt, zwischen denen das Ende der elektronisch isolierenden Schicht befestigt ist, wobei die konischen Stücke mithilfe eines Preßorgans (25) zusammengepreßt werden, das auf ein Zwischenstück (26) zum Anschlag kommt, wobei ein isolierender Mantel (28) zwischen dem ringförmigen Leiter, der leitenden Befestigung und einem ringförmigen Bauteil (29) angeordnet ist, das mit dem vorderen Teil des äußeren Gehäuses verbunden ist und das vordere Ende des Verbinders umbigt, wobei außerdem ein isolierendes Bauteil (33) am vorderen Ende des ringförmigen Verbinders angeordnet und ein Stift (34) mit der Seele des Kabels verbunden ist, wobei isolierende Hülsen (35,36,37) rund um die Seele im zentralen Teil des Verbinders vorgesehen sind.

2. Verbinder nach Anspruch 1, dadurch gekennzeichnet, daß er Zwischenräume aufweist, die zwischen den Stücken konischen Querschnitts, der leitenden Befestigung, dem isolierenden Bauteil und den isolierenden Hülsen angeordnet sind, wobei die Zwischenräume mit einem isolierenden Stoff (38) gefüllt sind. '

3. Verbinder nach einem der Ansprüche 1 oder 2, dadurch gekennzeichnet, daß er einerseits eine äußere Stopfbuchsen-Dichtung (15), die zwischen den hinteren Teilen des Gehäuses und der Schirm-Manschette angeordnet ist und von einer ausgehöhlten Mutter (17) zusammengepreßt wird, und andererseits eine innere Stopfbuchsen-Dichtung (21) aufweist, die zwischen dem hinteren Teil der Schirm-Manschette (13) und dem Kabel angeordnet ist.

4. Verbinder nach einem der Ansprüche 1 bis 3, dadurch gekennzeichnet, daß er ein Führungsstück (24) für das Kabel aufweist, das in der Aushöhlung der Mutter der äußeren Stopfbuchse angeordnet ist.

5. Verbinder nach einem der Ansprüche 1 bis 4, dadurch gekennzeichnet, daß er Dichtungen (31, 32) aufweist, die in Höhlungen in den vorderen Teilen des Gehäuses und des mit dem vorderen Teil des Gehäuses verbundenen ringförmigen Bauteils angeordnet sind.

6. Verbinder nach einem der Ansprüche 1 bis 5, dadurch gekennzeichnet, daß er eine Kanüle (40) aufweist, deren eines Ende unter den äußeren Leiter des Kabels geschoben ist, wobei die Kanüle die elektronisch isolierende Schicht halten und gleichzeitig die Kontinuität des äußeren Leiters des Kabels und die Impedanz aufrechterhalten kann.

## Claims

1. A connector for a coaxial cable which includes, from the inside to the outside, a central conductor or core (1), an electronically insulating cover, an outer conductor (4) and a sheath (5), characterized in that said connector includes an outerbody (10) which surrounds an insulating shielding sleeve (13) disposed around a conductive member (14) whose rear end is connected by means of a shrinkable hoop to the outer conductor (4) of said cable, said conductive connection member itself surrounding firstly at its front end an annular conductor (18) which opens out at the front end of the connector, and secondly in its mid-portion two concentric parts of conical cross-section (19, 20) between which the end of said electronically insulating cover is gripped, said conical parts being clamped by means of a clamping component (25) which abuts against a distance piece (26), an insulating sleeve (28) being disposed between said annular conductor, said conductive connection member and an annular part (29) connected to the front portion of said outer body and surrounding the front end of the connector, an insulating part (33) also being disposed at the front end of said annular connector and a pin (34) connected to the core of said cable, insulating bushes (35, 36, 37) also being provided around said core in the mid-portion of the connector.

2. A connector according to claim 1, characterized in that it includes gaps between said parts of conical cross-section, said conductive connection member, said insulating part and said insulating bushes, said gaps being filled in with an insulating compound (38).

3. A connector according to claim 1 or 2, characterized in that it includes firstly an outer packing gasket (15) disposed between the rear portion of said body and of said insulating shielding sleeve and clamped by a hollow nut (17) and secondly an inner packing gasket (21) disposed between the rear portion of said sleeve (13) and the cable.

4. A connector according to one of the claims 1 to 3, characterized in that it includes a guide part (24) guiding the cable, which part is disposed in the hollow portion of the clamping nut of said outer packing gasket.

5. A connector according to one of claims 1 to 4, characterized in that it includes seals (31, 32) disposed in recesses provided in the front portions of the body and of the annular part which is connected to the front portion of said body.

6. A connector according to one of claims 1 to 5, characterized in that it includes a nozzle (40) one of whose ends is inserted under the outer conductor of said cable, said nozzle being suitable for holding said electronically insulating cover while making the outer conductor of said cable continuous and maintaining the impedance. a10.50End of Spec.
